# DEMANDE DE BREVET EUROPEEN

(11) **EP 4 317 640 A1**
(43) Date de publication de la demande: **07.02.2024**
(21) Numéro de dépôt: 23186600.5
(22) Date de dépôt: 20.07.2023
(51) Int. Cl.: E05D 15/52, E05D 15/522, E05D 7/10

(54) **ENSEMBLE COMPRENANT UN OUVRANT, UN DORMANT ET UN SYSTÈME DE CHARNIÈRE**

(30) Priorité: 05.08.2022 FR 2208143
(71) Demandeur: Pinet Industrie, 93290 Tremblay en France (FR)
(72) Inventeur: BIFANO, Lorenzo, 93290 TREMBLAY EN FRANCE (FR)
(74) Mandataire: Cabinet Beau de Loménie

(57) **Abrégé**

Ensemble comprenant un système de charnière monté sur un ouvrant (O) et sur un dormant (D) et comportant:
a) une charnière d'angle comprenant deux axes perpendiculaires entre eux, configurés pour permettre le pivotement de l'ouvrant autour de chacun des deux axes à tour de rôle,
b) deux charnières verrouillables/déverrouillables comportant chacune un axe de pivotement et un charnon partiellement ouvert suivant sa circonférence et totalement ouvert sur sa longueur, l'axe de pivotement étant monté dans le charnon parallèlement aux deux bords correspondants de l'ouvrant et du dormant lorsque l'ouvrant est en position fermée par rapport au dormant, chaque charnière verrouillable / déverrouillable comportant un organe de commande (70, 80) mobile entre une première position dans laquelle l'organe de commande est apte à verrouiller l'axe de pivotement dans le charnon, et une deuxième position dans laquelle l'organe de commande est apte à autoriser l'axe de pivotement à sortir du charnon.

## Description

### Domaine Technique

Le présent exposé concerne un ensemble comprenant un ouvrant, un dormant et un système de charnière monté sur l'ouvrant et le dormant.

Par «charnière» on entend tout type de charnière.

### Technique antérieure

On connaît des systèmes de charnière invisibles ou non pour monter de manière articulée un ouvrant par rapport à un dormant dans le but de permettre l'ouverture et la fermeture de l'ouvrant relativement au dormant.

Il existe un besoin de disposer d'un nouvel ensemble formé d'un ouvrant, d'un dormant et d'un système de charnière qui soit facile à adapter sur un grand nombre de configurations possibles et qui puisse également permettre de verrouiller l'ouvrant par rapport au dormant, tout en permettant un déverrouillage aisé. US 2019/226254 A1 décrit un appareil pour le traitement du linge. US 2014/375189 A1 décrit un appareil de traitement du linge.

### Exposé de l'invention

A cet effet, la présente invention concerne un ensemble comprenant :
- un ouvrant O comportant deux bords adjacents perpendiculaires entre eux qui se rejoignent pour former un angle de l'ouvrant,
- un dormant D comportant deux bords adjacents perpendiculaires entre eux qui se rejoignent pour former un angle du dormant,
- un système de charnière monté sur l'ouvrant et le dormant et comportant :
   a) une charnière d'angle montée au niveau des angles du dormant et de l'ouvrant qui sont en correspondance géométrique l'un avec l'autre lorsque l'ouvrant est en position fermée par rapport au dormant, la charnière d'angle comprenant deux axes d'angle perpendiculaires entre eux, configurés pour permettre le pivotement de l'ouvrant autour de chacun des deux axes à tour de rôle,
   b) deux charnières verrouillables/déverrouillables montées chacune sur l'un des deux bords adjacents de l'ouvrant et sur l'un des deux bords adjacents du dormant qui est disposé en correspondance géométrique avec le bord adjacent de l'ouvrant lorsque l'ouvrant est en position fermée par rapport au dormant, chaque charnière verrouillable/déverrouillable comportant un axe de pivotement et au moins un charnon qui est partiellement ouvert suivant sa circonférence et totalement ouvert sur sa longueur, l'axe de pivotement étant monté dans ledit au moins un charnon et parallèle aux deux bords en correspondance géométrique l'un avec l'autre de l'ouvrant et du dormant lorsque l'ouvrant est en position fermée par rapport au dormant, l'axe de pivotement étant assujetti à l'ouvrant ou au dormant tandis que ledit au moins un charnon est assujetti au dormant ou à l'ouvrant, chaque charnière verrouillable/déverrouillable comportant un organe de commande par charnière, qui est mobile entre une première position dans laquelle l'organe de commande est apte à verrouiller l'axe de pivotement dans ledit au moins un charnon, et une deuxième position dans laquelle l'organe de commande est apte à autoriser l'axe de pivotement à sortir dudit au moins un charnon.

La configuration de l'ensemble ci-dessus permet, grâce à la charnière d'angle, d'articuler l'ouvrant par rapport au dormant selon l'un ou l'autre de deux axes perpendiculaires, lorsque l'une des deux charnières verrouillables / déverrouillables est en position verrouillée et l'autre charnière est en position déverrouillée. Le déverrouillage des charnières s'effectue par l'intermédiaire de l'organe de commande de chaque charnière (un organe de commande par charnière) dont le mouvement de la première à la deuxième position libère l'axe de pivotement par rapport audit au moins un charnon. On dispose donc de deux commandes séparées, ce qui est plus simple et donc plus fiable que d'avoir une seule commande pour les deux charnières verrouillables / déverrouillables. Cette configuration à deux commandes séparées est également plus discriminante qu'une configuration à une seule commande. Un tel ensemble peut être monté sur un grand nombre d'agencements ou de structures possibles. Le système de charnière permet notamment de s'adapter à différentes dimensions d'ouvrants et est facile à régler. Ce système peut notamment s'adapter à des agencements/structures construits avec des tôles, qu'elles soient simples ou mises en forme. A titre d'exemple, ce système peut également s'appliquer à des agencements/structures en bois. Il comporte un nombre de pièces constitutives relativement réduit, ce qui facilite sa mise en oeuvre. Les organes de commande sont, par exemple, des quarts de tour mais peuvent prendre d'autres formes de réalisation comme mentionné plus loin.

Selon d'autres caractéristiques possibles :
- l'organe de commande de chaque charnière est apte, lors du passage de la première position à la deuxième position, à faire pivoter l'axe de pivotement dans ledit au moins un charnon afin d'autoriser le retrait de l'axe dudit au moins un charnon suivant une direction radiale;
- l'axe de pivotement présente un méplat sur au moins une partie de sa longueur qui lui permet, selon sa position angulaire par rapport à l'ouverture circonférentielle dudit au moins un charnon, de sortir radialement de ce dernier ou non;
- l'organe de commande de chaque charnière associé à l'axe de pivotement est par exemple choisi parmi: un bouton, un quart de tour, une extrémité courbée de l'axe de pivotement, une pièce rapportée;
- l'extrémité courbée est disposée, dans sa première position, parallèlement à l'ouvrant ou au dormant auquel l'axe de pivotement est assujetti et, dans sa deuxième position, perpendiculairement à l'ouvrant ou au dormant auquel l'axe de pivotement est assujetti;
- chaque axe de pivotement est configuré dimensionnellement par rapport audit au moins un charnon pour pouvoir en sortir librement suivant une direction radiale, chaque organe de commande étant assujetti, comme l'axe de pivotement, à l'ouvrant ou au dormant, l'organe de commande de chaque charnière étant mobile entre, d'une part, la première position dans laquelle l'organe de commande coopère mécaniquement avec une pièce liée audit au moins un charnon afin d'assurer la retenue de la pièce et donc le verrouillage de l'axe de pivotement dans ledit au moins un charnon et, d'autre part, la deuxième position dans laquelle l'organe de commande ne coopère plus mécaniquement avec la pièce liée audit au moins un charnon, autorisant ainsi le retrait de l'axe de pivotement dudit au moins un charnon ;
- chaque axe de pivotement est configuré dimensionnellement par rapport audit au moins un charnon assujetti à l'ouvrant pour pouvoir en sortir librement suivant une direction radiale, chaque organe de commande étant assujetti à l'ouvrant et l'axe de pivotement étant assujetti au dormant, l'organe de commande de chaque charnière étant mobile entre, d'une part, la première position dans laquelle l'organe de commande coopère mécaniquement avec une pièce liée à l'axe de pivotement afin d'assurer la retenue de l'ouvrant et donc le verrouillage de l'axe de pivotement dans ledit au moins un charnon et, d'autre part, la deuxième position dans laquelle l'organe de commande ne coopère plus mécaniquement avec la pièce liée à l'axe de pivotement, autorisant ainsi le retrait de l'axe de pivotement dudit au moins un charnon ;
- l'organe de commande de chaque charnière comporte un quart de tour;
- l'organe de commande de chaque charnière comporte une came montée à pivotement pour passer d'une position à l'autre;
- la came est apte à être engagée ou non dans une ouverture de la pièce liée au charnon afin d'assurer ou non la retenue de la pièce;
- la came assujettie à l'ouvrant est apte à être en appui ou non sur une portion d'appui de la pièce qui est liée à l'axe de pivotement et assujettie au dormant de telle manière que, lorsque la came est en appui sur la portion d'appui de la pièce liée à l'axe de pivotement, cette dernière est disposée entre la came et l'ouvrant, empêchant ainsi le retrait de l'axe de pivotement dudit au moins un charnon ;
- la came est montée sur le quart de tour par l'intermédiaire d'une portion présentant une ouverture de montage ayant des dimensions qui permettent, en déplaçant l'ouverture de montage relativement au quart de tour, de faire varier la position de la came relativement à la portion d'appui de la pièce liée à l'axe de pivotement ;
- la came est cambrée sur une portion qui est destinée à entrer en contact avec la pièce liée audit au moins un charnon ou à de l'axe de pivotement selon la configuration ;
- chaque charnière verrouillable/déverrouillable comporte une première partie portant l'axe de pivotement et une deuxième partie portant ledit au moins un charnon et la pièce liée audit au moins un charnon ;
- la première partie est assujettie au dormant et la deuxième partie est assujettie à l'ouvrant ;
- la charnière d'angle comprend :
   une aile centrale ayant deux bords adjacents perpendiculaires entre eux et portant chacun des charnons,
   une première aile latérale assujettie à l'ouvrant ou au dormant et portant sur un de ses bords des charnons destinés à coopérer avec les charnons d'un premier des deux bords adjacents de l'aile centrale de manière à former conjointement un premier axe d'angle,
   une deuxième aile latérale assujettie au dormant ou à l'ouvrant et portant sur un de ses bords des charnons destinés à coopérer avec les charnons d'un deuxième des deux bords adjacents de l'aile centrale de manière à former conjointement un deuxième axe d'angle;
- l'ouvrant et le dormant définissent chacun une face externe et une face interne qui sont telles qu'en position fermée de l'ouvrant par rapport au dormant les faces externes respectives de l'ouvrant et du dormant sont dans l'alignement l'une de l'autre et masquent de l'extérieur le système de charnière qui est disposé du côté des faces internes respectives de l'ouvrant et du dormant (première configuration);
- l'ouvrant et le dormant définissent chacun une face externe et une face interne qui sont telles qu'en position fermée de l'ouvrant par rapport au dormant les faces externes respectives de l'ouvrant et du dormant sont dans l'alignement l'une de l'autre, le système de charnière étant disposé du côté des faces externes respectives de l'ouvrant et du dormant (deuxième configuration);
- chaque organe de commande est accessible depuis l'une des faces externes de l'ouvrant et du dormant (applicable aux première et deuxième configurations).

L'invention a également pour objet une entité (contenant) comprenant au moins un ensemble tel que brièvement exposé ci-dessus. Une telle entité est, par exemple, un boitier, un coffret, une armoire, une enceinte...ou, plus généralement, un contenant qui est équipé de l'ensemble mentionné ci-dessus et comporte ainsi au moins un ouvrant qui est monté articulé sur un dormant du contenant par l'intermédiaire du système de charnière brièvement exposé ci-dessus. Ceci permet d'ouvrir le contenant et ainsi d'accéder à son contenu ou de fermer ce dernier afin d'empêcher l'accès à son contenu.

### Brève description des dessins

L'objet du présent exposé et ses avantages seront mieux compris à la lecture de la description détaillée faite ci-après de différents exemples de réalisation donnés à titre d'exemples non limitatifs. Cette description fait référence aux pages de figures annexées, sur lesquelles :
[Fig. 1] La figure 1 représente une vue en perspective schématique d'un ensemble selon un exemple de réalisation de l'invention qui comporte un système de charnière, un dormant et un ouvrant articulé par rapport au dormant par l'intermédiaire du système de charnière, l'ouvrant étant en position fermée ;
[Fig. 2] La figure 2 représente une vue analogue à celle de la figure 1 avec l'ouvrant dans une première position ouverte autour d'un axe horizontal ;
[Fig. 3] La figure 3 représente une vue analogue à celle des figures 1 et 2 avec l'ouvrant dans une deuxième position ouverte autour d'un axe vertical ;
[Fig. 4] La figure 4 représente l'ensemble de la figure 1 vu de l'intérieur de l'entité (ex : coffret, boîtier...) intégrant cet ensemble ;
[Fig. 5] La figure 5 est une vue schématique de face montrant l'implantation dans l'ensemble des différentes charnières qui le composent ;
[Fig. 6] La figure 6 est une vue schématique en perspective d'une charnière d'angle de l'ensemble ;
[Fig. 7] La figure 7 est une vue éclatée de la charnière d'angle de la figure 6 ;
[Fig. 8] La figure 8 représente l'assemblage des deux pièces composant une charnière verrouillable/déverrouillable et qui comprennent respectivement un axe de pivotement et au moins un charnon ;
[Fig. 9] La figure 9 est une vue éclatée de l'assemblage de la figure 8 ;
[Fig. 10] La figure 10 représente la charnière verrouillable/déverrouillable de la figure 8 en position verrouillée (verrouillage de l'axe de pivotement dans le charnon) avec l'ouvrant en position verticale ;
[Fig. 11] La figure 11 représente la charnière de la figure 10 en position verrouillée mais avec l'ouvrant en cours d'ouverture par rapport à l'axe de pivotement horizontal ;
[Fig. 12] La figure 12 représente la charnière des figures 10 et 11 en position déverrouillée avec l'ouvrant en cours d'ouverture par rapport à un axe de pivotement vertical d'une autre charnière non représentée sur la figure ;
[Fig. 13A] La figure 13A est une vue en perspective d'une came utilisée dans la charnière verrouillable/déverrouillable des figures 8 à 12 ;
[Fig. 13B] La figure 13B illustre une variante de réalisation du mode des figures précédentes dans laquelle les organes de commande sont intégrés à l'ouvrant Ov ;
[Fig. 13C] La figure 13C est une vue en perspective d'une came utilisée dans la charnière verrouillable/déverrouillable de la figure 13B ;
[Fig. 13D] La figure 13D représente une vue de l'ensemble de la figure 13B analogue à celle de la figure 3 avec l'ouvrant Ov dans une position ouverte autour d'un axe vertical ;
[Fig. 13E] La figure 13E représente une vue de l'ensemble de la figure 13B analogue à celle de la figure 2 avec l'ouvrant Ov dans une position ouverte autour d'un axe horizontal ;
[Fig. 13F] La figure 13F représente une vue de l'ensemble de la figure 13B analogue à celle de la figure 1 avec l'ouvrant Ov en position fermée ;
[Fig. 14] La figure 14 représente un ensemble vu de l'extérieur selon un autre mode de réalisation de l'invention ;
[Fig. 15] La figure 15 représente l'ensemble de la figure 14 vu de l'intérieur ;
[Fig. 16] La figure 16 représente l'ensemble de la figure 14 dans une position d'ouverture de l'ouvrant ;
[Fig. 17] La figure 17 illustre un ensemble vu de l'extérieur selon une variante de réalisation du mode des figures 14 à 16 ;
[Fig. 18] La figure 18 représente un ensemble vu de l'extérieur dans une position ouverte selon encore un autre mode de réalisation de l'invention.

### Description des modes de réalisation

Comme représenté à la figure 1 et désigné par la référence générale notée 10, un ensemble comprend un dormant D et un ouvrant O et un système de charnière (décrit plus loin) monté sur le dormant D et l'ouvrant O qui comprennent ici des parois, formant ainsi conjointement un ensemble fonctionnel. L'ouvrant O est articulé par rapport au dormant D par l'intermédiaire du système de charnière, permettant ainsi d'ouvrir et de fermer l'ouvrant O par rapport au dormant D, comme illustré par la position fermée de la figure 1 et par les deux positions d'ouverture différentes des figures 2 et 3. Dans le mode de réalisation illustré, l'ensemble 10 représente un coffret ou boitier ou armoire dont le corps ou une partie du corps forme le dormant D et qui est muni d'une porte ou trappe (paroi) qui forme l'ouvrant O. Le dormant peut être la partie du corps (cadre) qui entoure l'ouvrant et par rapport à laquelle l'ouvrant est monté articulé. Le système de charnière est alors monté pour partie sur cette partie du corps et pour partie sur l'ouvrant. L'invention peut bien entendu s'appliquer sur d'autres configurations de coffret/boîtier. On notera toutefois que l'ensemble peut adopter d'autres configurations et, par exemple, être appliqué à un panneau ou une surface par rapport auquel est monté articulé un ouvrant ou être appliqué à un équipement comportant une partie formant un ouvrant qui est articulé, par l'intermédiaire d'un système de charnière tel que décrit plus loin, par rapport à une autre partie de l'équipement formant le dormant.

Les vues des figures 1 à 3 représentent l'ensemble 10 vu de l'extérieur (sur la figure 1 seules les faces ou façades externes sont visibles), tandis que la figure 4 est une vue de l'intérieur de l'ensemble 10 avec l'ouvrant O en position fermée (seules les faces ou façades internes de l'ensemble 10 sont visibles) et qui montre le système de charnière 20 monté à la fois sur l'ouvrant et sur le dormant.

Comme représenté sur la figure 4, le système de charnière 20 comprend une charnière d'angle 30 montée sur l'ouvrant et le dormant au niveau du coin inférieur droit de la figure et deux charnières verrouillables/déverrouillables 40 et 50 montées chacune à la fois sur l'ouvrant et le dormant, à distance de la charnière d'angle 30, et ici respectivement à proximité du coin inférieur gauche et du coin supérieur droit sur cette même figure. On notera toutefois que les charnières verrouillables/déverrouillables peuvent être plus ou moins éloignées des coins.

La figure 5 est une représentation très schématique d'une partie de l'ensemble 10 vue depuis l'extérieur (analogue à la vue de la figure 1) avec les charnières 30, 40 et 50 en pointillés et leur agencement au niveau des bords de l'ouvrant et du dormant.

Ainsi, sur la figure 5 :
- l'ouvrant O comporte deux bords adjacents O1, O2 perpendiculaires entre eux qui se rejoignent pour former un angle de l'ouvrant, dans le coin inférieur gauche (correspondant au coin inférieur droit de la figure 4),
- le dormant D comporte deux bords adjacents D1, D2 perpendiculaires entre eux qui se rejoignent pour former un angle du dormant, dans le coin inférieur gauche (correspondant au coin inférieur droit de la figure 4),
- la charnière d'angle 30 est montée au niveau des angles du dormant et de l'ouvrant qui sont en correspondance géométrique l'un avec l'autre dans la position fermée des figures 4 et 5.

Dans la représentation de la figure 5 les bords du dormant et de l'ouvrant sont respectivement horizontaux et verticaux. La charnière d'angle 30 comprend deux axes d'angle a1 et a2 perpendiculaires entre eux, configurés pour permettre le pivotement de l'ouvrant O autour de chacun des deux axes à tour de rôle, comme illustré par les flèches sur la figure 5, lorsque l'une ou l'autre des charnières verrouillables/déverrouillables 40, 50 est déverrouillée. L'axe a1 est parallèle aux deux bords en regard O1, D1 et l'axe a2 est parallèle aux deux bords en regard O2, D2. L'écart entre les bords en regard est volontairement exagéré pour les besoins de l'exposé.

Chaque charnière verrouillable/déverrouillable 40, 50 est montée sur l'un des deux bords adjacents de l'ouvrant O et sur l'un des deux bords adjacents du dormant D qui est disposé en correspondance géométrique avec le bord adjacent de l'ouvrant lorsque l'ouvrant est en position fermée par rapport au dormant (figs. 1 et 5). De manière générale, les bords d'ouvrant et de dormant sur lesquels les charnières 40 et 50 sont montés sont les bords qui se rejoignent respectivement au niveau de l'angle de l'ouvrant et de l'angle correspondant du dormant où est montée la charnière d'angle 30.

Ainsi, comme illustré sur les figures 1 et 5, la charnière 40 est montée sur le bord O2 de l'ouvrant O et sur le bord D2 du dormant D en vis-à-vis et la charnière 50 est montée sur le bord O1 de l'ouvrant O et sur le bord D1 du dormant D en vis-à-vis.

La charnière d'angle 30, plus particulièrement illustrée en perspective sur la figure 6 et en éclaté sur la figure 7, comprend :
- une aile centrale 32 ayant deux bords adjacents 32a, 32b perpendiculaires entre eux et portant chacun des charnons 32a1, 32b1,
- une première aile latérale 34 assujettie à l'ouvrant O ou au dormant D, ici à l'ouvrant dans cet exemple de réalisation, et portant sur un 34a de ses bords des charnons 34a1 destinés à coopérer avec les charnons d'un premier des deux bords adjacents de l'aile centrale 32, ici les charnons 32a1 du bord 32a, de manière à former conjointement le premier axe d'angle a1 (une broche b1 est montée de manière connue dans les charnons 34a1 et 32a1, par insertion axiale d'une tige et écrasement de ses deux extrémités opposées, afin de former une articulation),
- une deuxième aile latérale 36 assujettie au dormant D ou à l'ouvrant O, ici au dormant (ou châssis) dans cet exemple de réalisation, et portant sur un 36a de ses bords des charnons 36a1 destinés à coopérer avec les charnons d'un deuxième des deux bords adjacents de l'aile centrale, ici les charnons 32b1 du bord 32b, de manière à former conjointement le deuxième axe d'angle a2 (une broche b2 est montée de manière connue dans les charnons 36a1 et 32b1 afin de former une articulation).

Dans cet exemple l'aile centrale 32 a une forme générale triangulaire afin de minimiser la matière bien qu'une autre forme non représentée (ex : rectangulaire) puisse convenir. L'aile 34 destinée ici à être montée sur l'ouvrant a une forme relativement simple, de plaque plane (sans les charnons), et l'aile 36 destinée ici à être montée sur le dormant a une forme de coin ou d'équerre pour pouvoir se positionner sur une surface d'appui et de fixation d'une face interne du dormant comme illustré sur la figure 4. Des trous de fixation sont prévus dans l'épaisseur de la plaque de chaque aile 34 et 36 destinée à être fixée pour y loger des organes de fixation tels que des vis.

Les trois ailes sont ainsi montées de manière articulée l'une par rapport à l'autre par l'intermédiaire de leurs charnons et des broches qui sont insérées dedans pour former la charnière d'angle 30 assemblée de la figure 6 qui est montée (et fixée) sur l'ouvrant et le dormant comme illustré sur les figures 2 à 4.

Chaque charnière verrouillable/déverrouillable 40, 50 a une structure identique et seule la charnière 40 qui est plus particulièrement illustrée en mode assemblé en perspective sur la figure 8 et en mode éclaté sur la figure 9 va maintenant être décrite.

La charnière 40 comporte un axe de pivotement A et au moins un charnon C, (ici un seul charnon est envisagé mais plusieurs pourraient alternativement être utilisés) qui est partiellement ouvert suivant sa circonférence et totalement ouvert sur sa longueur. L'axe de pivotement A est monté dans le charnon C en position assemblée de la charnière (fig. 8) et cet axe A est parallèle à l'axe d'angle a2 ainsi qu'aux deux bords O2 et D2 en correspondance géométrique l'un avec l'autre de l'ouvrant et du dormant lorsque l'ouvrant O est en position fermée par rapport au dormant D (figs. 4 et 5). De manière générale, l'axe de pivotement A est assujetti à l'ouvrant ou au dormant, tandis que le charnon C est assujetti au dormant ou à l'ouvrant bien qu'une configuration inverse puisse être envisagée. L'axe de pivotement A est par exemple une broche dans cet exemple de réalisation.

La charnière 40 est formée (fig. 9) d'une première partie 42 destinée à être montée sur le dormant et d'une deuxième partie 44 destinée à être montée sur l'ouvrant, les deux parties étant articulées l'une par rapport à l'autre par l'intermédiaire de l'axe de pivotement A monté dans le charnon C.

Dans cet exemple de réalisation, le charnon C est solidaire de la deuxième partie 44, tandis que l'axe de pivotement A est monté sur la première partie 42.

Comme représenté sur les figures 8 et 9, la première partie 42 de la charnière 40 comprend une aile plane 42a et deux bras parallèles 42b et 42c qui sont disposés éloignés l'un de l'autre sur un même bord de l'aile et qui s'étendent chacun perpendiculairement à l'aile à partir de ce bord. Les deux bras 42b et 42c portent chacun à leur extrémité libre respective un charnon ou bord roulé 42b1, 42c1 de telle manière que les deux charnons 42b1, 42c1 soient alignés axialement l'un avec l'autre et puissent recevoir l'axe de pivotement A, comme illustré sur la figure 8.

La deuxième partie 44 de la charnière 40 comprend une aile plane 44a qui est traversée dans son épaisseur par une fenêtre 44a1, de forme ici rectangulaire.

La deuxième partie 44 comprend également deux éléments d'extension parallèles 44b et 44c qui sont disposés éloignés l'un de l'autre sur un même bord de l'aile 44a et qui s'étendent chacun perpendiculairement à l'aile à partir de ce bord. Chaque élément d'extension prend par exemple la forme d'une patte de fixation. Le charnon ouvert C est lui aussi disposé sur ce même bord de l'aile 44a, dans la partie centrale du bord disposée entre les deux parties d'extrémité auxquelles sont respectivement raccordées les deux éléments d'extension ou pattes. Le charnon C s'étend en éloignement de l'aile dans une direction opposée à la direction d'extension des deux éléments d'extension ou pattes.

L'axe de pivotement A est configuré dimensionnellement par rapport au charnon C pour pouvoir en sortir librement suivant une direction radiale, dans certaines conditions qui seront exposées plus loin. Plus particulièrement, comme représenté sur la figure 9, l'axe de pivotement présente un méplat m sur une partie de sa longueur qui représente ici une portion centrale de l'axe. Lorsque la charnière 40 est assemblée comme illustré sur la figure 8, l'axe de pivotement A est toujours positionné angulairement par rapport à l'ouverture circonférentielle du charnon C de manière à pouvoir sortir librement du logement que forme le charnon dans une direction radiale, c'est-à-dire que le méplat est disposé de profil par rapport à l'ouverture circonférentielle du charnon, offrant ainsi en regard de cette ouverture un diamètre réduit par rapport au diamètre plein de l'axe de pivotement. Ce diamètre réduit possède une dimension inférieure à la dimension de passage de l'ouverture circonférentielle du charnon, ce qui permet à l'axe de pivotement de passer à travers cette ouverture lorsque ce mouvement est autorisé, comme on le verra par la suite. L'axe de pivotement A reste fixe au cours de l'utilisation de l'ensemble 10 selon le mode de réalisation de l'invention.

Dans la position assemblée de la figure 8 l'axe de pivotement est monté à l'intérieur des deux charnons 42b1 et 42c1 de la pièce 42 solidaire du dormant, ainsi que dans le charnon central C solidaire de l'ouvrant. La deuxième partie 44 est positionnée de telle manière que l'aile plane 44a soit placée dans l'espace entre les deux bras 42b et 42c avec le charnon C orienté vers le bas parallèlement à la direction d'extension de l'aile plane 42a de la première partie 42. Dans la position de la figure 8, l'axe de pivotement A est positionné dans le charnon C de manière à ce que son diamètre plein soit orienté en vis-à-vis de l'ouverture circonférentielle du charnon, permettant ainsi la sortie de l'axe en l'absence d'autre dispositif tel que l'organe de commande qui sera décrit plus loin. La position de la charnière 40 sur la figure 8 est celle illustrée sur la figure 4 lorsque la première partie 42 est montée et fixée sur le dormant et que la deuxième partie 44 est montée et fixée sur l'ouvrant, grâce aux trous de fixation traversant l'épaisseur de l'aile plane 42a et des deux pattes de fixation 44b et 44c.

Sur la figure 4 est représenté un cadre ou châssis interne 60 qui est disposé en retrait par rapport à la paroi du dormant D par rapport à laquelle l'ouvrant est monté articulé (l'ouvrant est agencé en position affleurante par rapport à la paroi du dormant de telle manière que les faces externes de ces deux éléments visibles sur la figure 1 soient dans l'alignement l'une de l'autre). La position décalée latéralement ou radialement de l'aile 42a par rapport à la position des pattes 44b et 44c permet à la fois le montage de la charnière 40 sur l'ouvrant et sur le cadre ou châssis interne 60 du dormant.

La charnière 50 de constitution identique à celle de la charnière 40 qui vient d'être décrite est montée de manière identique dans la position illustrée sur la figure 4 afin que les trois charnières 30, 40 et 50 soient ainsi disposées selon une configuration en L.

Par ailleurs, chaque charnière verrouillable/déverrouillable 40, 50 comporte respectivement un organe de commande 70, 80 (les deux organes ont une structure et un fonctionnement identiques) qui est mobile entre une première position dans laquelle l'organe de commande est apte à verrouiller l'axe de pivotement A dans son charnon C (positions des figures 1, 4 et 8 même si l'organe de commande n'est pas représenté sur la figure 8), et une deuxième position dans laquelle l'organe de commande est apte à autoriser l'axe de pivotement A à sortir de son charnon C (positions des figures 2 et 3 pour chaque charnière à tour de rôle).

Chaque organe de commande est assujetti, comme l'axe de pivotement, à l'ouvrant ou au dormant. Dans cet exemple de réalisation, les organes de commande 70 et 80 sont tous deux assujettis au dormant comme l'axe de pivotement.

De manière générale, dans la première position de l'organe de commande 70, 80 celui-ci coopère mécaniquement avec une pièce liée au charnon (la pièce est portée par la deuxième partie 44 de la charnière) afin d'assurer la retenue de la pièce et donc le verrouillage de l'axe de pivotement A dans son charnon C, c'est-à-dire le verrouillage (blocage) de la charnière 40, 50 par rapport au dormant. Dans la deuxième position de l'organe de commande, celui-ci ne coopère plus mécaniquement avec la pièce liée au charnon, autorisant ainsi le retrait de l'axe de pivotement hors de son charnon et donc le déverrouillage de l'axe de pivotement, c'est-à-dire le déverrouillage de la charnière.

Lorsque les deux charnières sont verrouillées, l'ouvrant est dans la position fermée des figures 1 et 4.

Lorsqu'une première des deux charnières seulement est verrouillée et que la deuxième est déverrouillée, l'ouvrant peut être ouvert par un pivotement autour de l'axe de pivotement A de la première charnière, cet axe étant aligné avec l'un des deux axes d'angle a1 et a2 de la charnière d'angle 30. Ainsi, à titre d'exemple, si la charnière 40 est verrouillée, alors la charnière 50 est déverrouillée (son axe de pivotement est libéré par rapport au charnon) et l'ouvrant pivote autour de l'axe de pivotement A de la première charnière qui prolonge l'axe d'angle a2, comme illustré sur la figure 2.

Comme représenté de manière agrandie sur les figures 10 à 12, l'organe de commande 70, qui est associé à la charnière 40, comporte un quart de tour 72 de type connu qui s'étend à travers la paroi du dormant D (dans la partie basse de la paroi) à partir de la face externe de celui-ci qui est illustrée sur la figure 1. La partie 72a du quart de tour qui est visible sur la figure 1 et accessible depuis l'extérieur du dormant forme un carré de manoeuvre qui peut être manipulé de l'extérieur avec une clé pour faire tourner ce carré et ainsi entraîner en pivotement le quart de tour.

Le quart de tour 72 s'étend axialement en éloignement de la paroi du dormant (à l'intérieur du coffret représenté sur les figures) et comporte une came 74 montée, par une extrémité proximale 74a, de manière fixe à une extrémité libre 72b du quart de tour qui est opposée au carré de manoeuvre 72a.

La came 74 s'étend en éloignement de son extrémité fixée au quart de tour en direction de la pièce liée au charnon C et qui est ici représentée par l'aile 44a munie de sa fente traversante 44a1 (figure 8). La came 74 comporte ainsi une extrémité opposée distale 74b qui coopère (comme représenté sur la figure 10) avec l'aile 44a en s'engageant à travers la fente 44a1, empêchant ainsi la deuxième partie 44 de la charnière 40 de s'écarter, notamment radialement, de l'axe de pivotement A (fonction de retenue de la pièce), comme indiqué par la flèche barrée sur la figure 10.

Comme représenté sur les figures 4 et 13A, la came 74 présente suivant une vue de face (figure 4) une forme générale de L avec son extrémité proximale 74a percée pour pouvoir être montée autour de l'extrémité 72b du quart de tour (figure 10).

On notera que dans ce mode de réalisation la came 74 est cambrée (74b1, fig. 13A) sur une portion, à savoir à son extrémité distale 74b destinée à s'engager dans la fente 44a1, au lieu d'être rectiligne (la cambrure 74 b1 intervient dans un plan perpendiculaire au plan du L), afin de s'adapter à la dimension longitudinale du quart de tour. En effet, le quart de tour utilisé est un quart de tour conventionnel et sa longueur est telle qu'une came rectiligne positionnée à l'extrémité 72 b du quart de tour ne permettraient pas d'assurer la fonction de blocage de la came cambrée 74. Cette conformation de la came 74 s'avère plus simple à réaliser, compte tenu de l'encombrement limité, que de modifier la forme et les dimensions de l'aile 44a, notamment en allongeant l'aile 44a et ainsi en éloignant la fente 44a1. La cambrure de la came n'est toutefois pas obligatoire selon les configurations rencontrées.

Dans cette position d'engagement de la came 74, le charnon C n'est pas autorisé à s'écarter de l'axe de pivotement A (charnière 40 verrouillée) mais la deuxième partie 44 de la charnière 40 est autorisée à pivoter autour de l'axe de pivotement A, comme illustré par la flèche sur la figure 11, et le panneau formant l'ouvrant O peut donc pivoter par rapport au dormant.

Bien entendu ce mouvement de pivotement est possible dans la mesure où l'autre charnière 50 est déverrouillée.

La figure 12 illustre une position dans laquelle la charnière 40 est déverrouillée, c'est-à-dire que le charnon C est libre de s'écarter, notamment radialement, de l'axe de pivotement A, l'autre charnière 50 est, quant à elle, en position verrouillée.

Ce mouvement est rendu possible par le fait que la came 74 pivote par rapport à la position de figures 10 et 11 sous l'action de rotation du quart de tour 72 à partir du carré de manoeuvre 72a qui est actionné par un utilisateur depuis la face externe du dormant (figure 1). La came 74 pivote ainsi de la position de la figure 10 à la position de la figure 12 : l'extrémité distale 74b sort de la fente 44a1 sous l'effet de ce mouvement de pivotement et vient occuper la position basse de la figure 12. Dans la position de la figure 12 la pièce 44a n'est donc plus retenue par la came et peut s'écarter librement de l'axe de pivotement A compte tenu de l'orientation angulaire de cet axe par rapport à l'ouverture circonférentielle du charnon. L'ouvrant O est donc libre de s'ouvrir en effectuant un mouvement de pivotement par rapport à l'axe vertical (axe a1) par l'intermédiaire de la charnière haute 50 qui, elle, est toujours en position verrouillée.

Comme décrit ci-dessus, la came 74 est ainsi montée à pivotement par rapport au dormant D pour passer d'une position dans laquelle la came verrouille la charnière 40 (figures 10 et 11) à une position dans laquelle la came ne verrouille plus la charnière et la libère ainsi de toute retenue.

L'organe de commande 80 qui coopère avec l'autre charnière 50 est identique dans sa structure et son fonctionnement à l'organe de commande 70 et ne sera donc pas décrit plus avant.

On notera que d'autres types d'organes de commande que les quarts de tour 72 peuvent être utilisés pour actionner le déverrouillage des charnières 40 et 50. Cependant les autres types d'organes de commande doivent pouvoir être utilisés à partir de l'extérieur de l'ensemble ouvrant - dormant - système de charnière.

Dans la configuration qui vient d'être décrite le système de charnière de l'ensemble 10 est disposé du côté des faces internes de l'ouvrant et dormant (figure 4) et donc masqué, vu de l'extérieur, par les faces externes de l'ouvrant et du dormant.

Les figures 13B à 13F illustrent une variante de réalisation du mode précédent dans lequel seuls les éléments modifiés sont décrits.

Seules les charnières verrouillables/déverrouillables 40' et 50' sont modifiées, notamment en agençant l'organe de commande 70', 80' de chaque charnière sur l'ouvrant et non sur le dormant. Ce nouvel agencement permet notamment de pouvoir manipuler l'ouvrant Ov (ouverture/fermeture) en tirant ou en poussant la clé qui fait office de poignée et sert à faire pivoter le quart de tour (ou empreinte quelconque) de l'organe de commande agencé sur l'ouvrant.

L'organe de commande 70' comprend le quart de tour 72' qui est monté traversant sur la paroi de l'ouvrant Ov comme le quart de tour 72 du mode précédent, c'est-à-dire avec une partie du quart de tour, non représenté ici, qui est accessible depuis l'extérieur de l'ouvrant et qui forme par exemple un carré de manoeuvre pouvant être manipulé de l'extérieur avec une clé pour faire tourner ce carré et ainsi entraîner en pivotement le quart de tour. On notera qu'à la place du carré de manoeuvre une empreinte quelconque peut être conformée sur le quart de tour telle qu'un triangle, un carré de berne, une double barre... (cette remarque s'applique également à la description précédente ainsi qu'à la description suivante). La description de l'organe de commande 80'est identique à celle de l'organe de commande 70' et ne sera donc pas répétée.

Comme pour le mode précédent, le quart de tour 72` comporte une extrémité libre 72b' sur laquelle est montée une came 74' dont la coopération mécanique avec la pièce liée à l'axe de pivotement (cette pièce est assujettie au dormant) et dont la forme diffèrent de celles du mode précédent.

La came 74' illustrée sur la figure 13C comprend une portion de montage 74a' (par exemple en forme de cadre) qui est percée dans sa partie centrale par une ouverture dite de montage Om (ici de forme rectangulaire) qui vient enserrer une portion axiale du quart de tour qui est située entre l'extrémité libre 72b' et l'ouvrant Ov. L'extrémité libre 72b' est plus particulièrement une vis dont on aperçoit la tête et qui vient traverser l'ouverture Om pour fixer la came sur le quart de tour.

Comme représenté sur les figures 13B-C, l'ouverture de montage Om possède une dimension (ici verticale) qui est supérieure au diamètre de la portion axiale du quart de tour (et au diamètre de la vis), permettant ainsi à la portion de montage 74a' de la came d'être positionnée à différentes hauteurs relativement au quart de tour. On notera que la position verticale correspond ici à la position de la came 74' lorsque celle-ci est en position de verrouillage de la charnière 40'. Le réglage vertical de la position de l'ouverture de montage relativement quart de tour permet ainsi de faire varier la position de la came verticalement.

Les pièces constitutives de la charnière 40' diffèrent légèrement des pièces 42 et 44 de la charnière 40 qui sont représentées à la figure 8. En particulier, la pièce 42' qui est assujettie au dormant est modifiée de manière à disposer d'un pli ou arête P qui s'étend sur toute sa longueur et qui va servir de portion d'appui de la pièce pour la portion d'appui 74 b' de la came 74'. L'ajustement de la position verticale de la came relativement au quart de tour permet ainsi de faire varier verticalement la position de la portion d'appui 74b', ce qui permet de s'adapter à des variations dimensionnelles des pièces lors de la fabrication.

On notera que la portion d'appui 74b' de la came 74' présente une forme cambrée qui s'étend à partir de la portion de montage 74a' en éloignement du quart de tour et de l'ouvrant Ov. Plus particulièrement, la portion d'appui 74b' s'étend de manière inclinée vers le bas dans la position de la figure 13B afin de venir en appui sur le pli P de la pièce 42'.

Par ailleurs, la pièce 44' est également modifiée par rapport à la pièce 44 de la figure 8 dans la mesure où la pièce 44' ne comporte plus d'ouverture traversante 44a1 et est raccourcie par rapport à la pièce 44.

Dans la position de la figure 13B, la came 74' est en appui par sa portion cambrée 74b' sur le pli P (portion d'appui) de la pièce liée à l'axe de pivotement et assujettie au dormant. Le pli P est disposé entre la came 74 et l'ouvrant Ov, empêchant ainsi le retrait de l'axe de pivotement du charnon assujetti à l'ouvrant (verrouillage de l'axe de pivotement dans le charnon et donc verrouillage de la charnière 40').

Dans une deuxième position représentée à la figure 13D (vu du côté de la face avant de l'entité comprenant l'ensemble) qui est obtenue par pivotement de la came 74' par rapport à la première position de la figure 13B (via une clé de manoeuvre provoquant le pivotement du quart de tour 72'), la came 74' n'est plus en appui par sa portion cambrée 74b' sur le pli P (portion d'appui), la portion 74b' ayant pivoté d'un quart de tour sur la droite ou la gauche. La came 74' ne coopère donc plus mécaniquement avec la pièce 42' liée à l'axe de pivotement et rien ne retient plus l'ouvrant (l'axe de pivotement peut sortir librement du charnon et la charnière 40' est déverrouillée) qui peut alors s'ouvrir par pivotement autour d'un axe vertical passant par l'autre charnière 80' maintenue verrouillée.

On notera que dans la configuration de la figure 13B la came 74' est plus longue que dans la configuration du mode précédent. La came 74' s'avère plus robuste en cas d'effort important exercé sur l'ouvrant pour tenter de l'ouvrir alors que la charnière est verrouillée par la came (la longueur de la face d'appui 74b' de la came 74' dépassant fortement après le pli P de de la pièce 42', la déformation de la came nécessaire à l'ouverture non désirée de l'ouvrant est donc tout aussi importante (ce qui était moins le cas dans la configuration précédente où la came ne dépassait que d'une courte distance de la pièce. La came est également plus facile à fabriquer puisqu'il s'agit uniquement ici de courber une pièce de forme générale allongée suivant un axe de courbure transversal et que les formes et dimensions sont moins sensibles que dans le précédent mode. Les tolérances de fabrication de la came 74' peuvent être moins serrées que pour la came 74.De plus, le mouvement de pivotement de la came pour passer d'une position en appui sur le pli P à une position dégagée (hors appui) est facilité dans la mesure où l'environnement n'est pas encombré par d'autres pièces ou n'est pas exigu.

La figure 13E illustre une autre position ouverte de l'ouvrant Ov par rapport au dormant Dv qui est obtenue par déverrouillage de l'autre charnière (ici haute) 50', de manière identique à ce qui a été décrit pour la charnière 40', et pivotement de l'ouvrant autour d'un axe horizontal.

La figure 13F quant à elle, représente l'ensemble avec l'ouvrant Ov en position fermée par rapport au dormant Dv. Les empreintes (ex : quarts de tour) des organes de commande 70' et 80' incluant l'empreinte 72' sont visibles et accessibles depuis la face externe/avant de l'ensemble.

Tout ce qui concerne le mode des figures 1 à 13A s'applique à la variante des figures 13B-13F sauf en cas d'impossibilité technique du fait de la différence des configurations.

La figure 14 illustre un autre mode de réalisation dans lequel un ensemble 100 selon l'invention comprend un ouvrant O', un dormant D' et un système de charnière monté sur l'ouvrant et le dormant pour permettre l'ouverture de l'ouvrant par rapport au dormant selon deux axes perpendiculaires entre eux qui sont ici l'axe horizontal et l'axe vertical. L'ensemble peut former une partie avant d'un boîtier dont la partie arrière n'a pas été représentée par souci de simplification. Un pied de support P optionnel a par exemple été représenté sous l'ensemble 100 dans cet exemple de réalisation.

Le système de charnière qui est visible de l'intérieur de l'ensemble sur la figure 15 comporte, comme pour le mode de réalisation des figures 1 à 13B, une charnière d'angle 130 et deux charnières verrouillables/déverrouillables 140 et 150 dont la structure diffère de celle du précédent mode de réalisation mais dont la fonction est identique.

Les principales différences résident dans l'organe de commande de chacune des charnières 140 et 150 qui prend ici la forme d'un levier 170 et 180 formé chacun à partir de l'axe de pivotement A de chaque charnière verrouillable/déverrouillable. Le levier 170 et 180 est formé en courbant l'une des extrémités de cet axe de manière à ce que l'extrémité ainsi courbée 172 et 182 traverse une ouverture 192, 194 pratiquée dans la paroi du dormant D' et débouche ainsi sur la face avant de l'ensemble (figure 14).

Par ailleurs, contrairement aux modes précédents, l'axe de pivotement A muni du méplat m représenté sur la figure 8 du précédent mode est capable de pivoter à l'intérieur du charnon C et donc, selon sa position angulaire par rapport à l'ouverture circonférentielle du charnon, l'axe A peut sortir de ce logement lorsque le méplat m est orienté de profil par rapport à l'ouverture (comme sur la figure 10 du précédent mode), offrant ainsi un diamètre réduit par rapport au diamètre plein de l'axe, ce qui permet à ce dernier de traverser l'ouverture circonférentielle du charnon. Au contraire, lorsque l'axe de pivotement possède une orientation angulaire telle que son diamètre plein est orienté en vis-à-vis de l'ouverture circonférentielle, alors l'axe ne peut pas sortir de ce logement et la charnière reste verrouillée.

L'extrémité débouchante172 et 182 de chaque levier est ainsi accessible depuis l'extérieur de l'ensemble 100 et peut donc être manoeuvrée par un utilisateur pour, à la différence du mode précédent, faire pivoter l'axe de pivotement A par rapport au charnon C et ainsi le placer dans une position angulaire dans laquelle il peut sortir radialement du charnon.

Sur les figures 14 et 15 les extrémités débouchante 172 et 182 des organes de commande sont orientées de telle manière que les deux charnières 140 et 150 sont verrouillées.

Sur la figure 16, l'organe de commande 170 n'a pas été actionné, l'extrémité débouchante 172 reste dans la même position que sur la figure 14 (charnière 140 verrouillées), tandis que l'organe de commande 180 a été actionné à partir de son extrémité débouchante 182 qui a été déplacée par coulissement à l'intérieur de l'ouverture 194 afin de faire pivoter sur lui-même l'axe de pivotement A. Comme expliqué ci-dessus, l'orientation angulaire adaptée de l'axe de pivotement A par rapport au charnon C' permet à ce dernier de s'écarter librement de l'axe (lorsque le méplat est positionné de profil par rapport à l'ouverture circonférentielle du charnon) et d'autoriser ainsi le déverrouillage ou débrayage de la charnière 150 et donc l'ouverture de l'ouvrantO' par rapport au dormant par pivotement autour de l'axe horizontal (correspondant à l'axe à2 sur la figure 5 du précédent mode). Le mouvement est identique lorsque la charnière 150 reste verrouillée et que la charnière 140 est déverrouillée pour permettre l'ouverture de l'ouvrant O' par rapport au dormant selon l'axe perpendiculaire, à savoir ici l'axe vertical (correspondant à l'axe a1 sur la figure 5).

La figure 17 illustre une variante de réalisation de l'ensemble des figures 14 à 16. L'ensemble 100' possède un fonctionnement identique à celui des figures 14 à 16 et une structure qui en diffère notamment par le fait que le système de charnière n'est plus invisible, vu de l'extérieur, comme sur les figures précédentes.

En effet, sur la figure 17 la charnière d'angle 130' et les deux charnières verrouillables/déverrouillables 140'et 150', formant conjointement le système de charnière de l'ensemble 100', sont toutes montées sur la face extérieure du dormant D' et de l'ouvrant O' et sont donc visibles et accessibles depuis l'extérieur.

On notera que dans cette configuration l'extrémité courbée de l'organe de commande est positionnée le long de la face externe du dormant dans la position de verrouillage des charnières 140' et 150'. Dans le mode des figures 14 à 16 l'extrémité courbée de l'organe de commande est toujours inclinée par rapport à la paroi du dormant dans la mesure où elle doit traverser de manière permanente l'ouverture correspondante de cette paroi.

Dans cette variante, il n'est plus nécessaire que le dormant soit percé par des ouvertures comme c'était le cas sur les figures 14 à 16.

La figure 18 illustre un autre mode de réalisation d'un ensemble 100" qui, de manière générale, reprend pour partie le montage visible de la figure 17 et pour partie l'actionnement par quart de tour des figures 1 à 13B.

Ainsi, l'ouvrant 0" est monté articulé par rapport au dormant D" par l'intermédiaire d'un système de charnière visible depuis l'extérieur de l'ensemble 100 "qui comprend la charnière d'angle 130" et les charnières verrouillables/déverrouillables 140" et 150"montées sur des faces externes de l'ouvrant et du dormant. Sur la figure 18, l'ouvrant O" est représenté en position ouverte après déverrouillage de la charnière 140".

Toutefois, l'organe de commande 70", 80" associé à chaque charnière verrouillable/déverrouillable est disposé du côté des faces internes de l'ouvrant et du dormant et est donc invisible de l'extérieur, mais est actionnable depuis l'extérieur de l'ensemble 100", comme pour le mode des figures 1 à 13B, grâce à un quart de tour dont on aperçoit le carré de manoeuvre sur la figure 18.

Pour le reste, la structure et le fonctionnement de cet ensemble sont identiques à ce qui a été décrit précédemment.

Il ressort ainsi de la description qui précède qu'un ouvrant peut-être ouvert par rapport à un dormant suivant deux axes perpendiculaires l'un par rapport à l'autre en utilisant une charnière d'angle permettant d'articuler l'ouvrant selon chacun de ces deux axes, à tour de rôle, et en utilisant deux charnières verrouillables/déverrouillable espacées chacune de la charnière d'angle suivant l'un de ces deux axes et dont le déverrouillage à tour de rôle permet d'articuler l'ouvrant par rapport à l'autre charnière rester verrouillée.

On notera que, de manière générale, la position des charnières d'angle et des charnières verrouillables/déverrouillables peut varier sur l'ouvrant et le dormant. À titre d'exemple, la charnière d'angle peut être montée dans le coin supérieur droit ou gauche et les charnières verrouillables/déverrouillables peuvent être positionnées plus ou moins loin des deux coins qui sont adjacents aux coins où se situe la charnière d'angle.

Bien que la présente invention ait été décrite en se référant à des modes de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

Il est également évident que toutes les caractéristiques décrites en référence à un dispositif ou un système sont transposables, seules ou en combinaison, à un procédé d'ouverture/fermeture du dispositif/système, et inversement.

## Revendications

1. Ensemble comprenant :
- un ouvrant (O) comportant deux bords adjacents perpendiculaires entre eux qui se rejoignent pour former un angle de l'ouvrant,
- un dormant (D) comportant deux bords adjacents perpendiculaires entre eux qui se rejoignent pour former un angle du dormant,
- un système de charnière monté sur l'ouvrant et le dormant et comportant :
a) une charnière d'angle (30) montée au niveau des angles du dormant et de l'ouvrant qui sont en correspondance géométrique l'un avec l'autre lorsque l'ouvrant est en position fermée par rapport au dormant, la charnière d'angle (30) comprenant deux axes d'angle (a1, a2) perpendiculaires entre eux, configurés pour permettre le pivotement de l'ouvrant autour de chacun des deux axes à tour de rôle,
b) deux charnières verrouillables/déverrouillables (40, 50) montées chacune sur l'un des deux bords adjacents de l'ouvrant et sur l'un des deux bords adjacents du dormant qui est disposé en correspondance géométrique avec le bord adjacent de l'ouvrant lorsque l'ouvrant est en position fermée par rapport au dormant, chaque charnière verrouillable/déverrouillable (40, 50) comportant un axe de pivotement (A) et au moins un charnon (C) qui est partiellement ouvert suivant sa circonférence et totalement ouvert sur sa longueur, l'axe de pivotement (A) étant monté dans ledit au moins un charnon et parallèle aux deux bords en correspondance géométrique l'un avec l'autre de l'ouvrant et du dormant lorsque l'ouvrant est en position fermée par rapport au dormant, l'axe de pivotement (A) étant assujetti à l'ouvrant ou au dormant tandis que ledit au moins un charnon est assujetti au dormant ou à l'ouvrant, chaque charnière verrouillable / déverrouillable (40, 50) comportant un organe de commande (70, 80) par charnière, qui est mobile entre une première position dans laquelle l'organe de commande est apte à verrouiller l'axe de pivotement (A) dans ledit au moins un charnon (C), et une deuxième position dans laquelle l'organe de commande est apte à autoriser l'axe de pivotement (A) à sortir dudit au moins un charnon (C).

2. Ensemble selon la revendication 1, **caractérisé en ce que** l'organe de commande de chaque charnière est apte, lors du passage de la première position à la deuxième position, à faire pivoter l'axe de pivotement dans ledit au moins un charnon afin d'autoriser le retrait de l'axe dudit au moins un charnon suivant une direction radiale.

3. Ensemble selon la revendication 2, **caractérisé en ce que** l'axe de pivotement présente un méplat sur au moins une partie de sa longueur qui lui permet, selon sa position angulaire par rapport à l'ouverture circonférentielle dudit au moins un charnon, de sortir radialement de ce dernier ou non.

4. Ensemble selon la revendication 1, **caractérisé en ce que** chaque axe de pivotement (A) est configuré dimensionnellement par rapport audit au moins un charnon (C) pour pouvoir en sortir librement suivant une direction radiale, chaque organe de commande (70, 80) étant assujetti, comme l'axe de pivotement, à l'ouvrant (O) ou au dormant (D), l'organe de commande de chaque charnière étant mobile entre, d'une part, la première position dans laquelle l'organe de commande coopère mécaniquement avec une pièce (44) liée audit au moins un charnon afin d'assurer la retenue de la pièce et donc le verrouillage de l'axe de pivotement (A) dans ledit au moins un charnon et, d'autre part, la deuxième position dans laquelle l'organe de commande ne coopère plus mécaniquement avec la pièce liée audit au moins un charnon, autorisant ainsi le retrait de l'axe de pivotement (A) dudit au moins un charnon.

5. Ensemble selon la revendication 1, **caractérisé en ce que** chaque axe de pivotement est configuré dimensionnellement par rapport audit au moins un charnon assujetti à l'ouvrant pour pouvoir en sortir librement suivant une direction radiale, chaque organe de commande (70', 80') étant assujetti à l'ouvrant (Ov) et l'axe de pivotement étant assujetti au dormant (Dv), l'organe de commande (70', 80') de chaque charnière étant mobile entre, d'une part, la première position dans laquelle l'organe de commande coopère mécaniquement avec une pièce (42') liée à l'axe de pivotement afin d'assurer la retenue de l'ouvrant et donc le verrouillage de l'axe de pivotement dans ledit au moins un charnon et, d'autre part, la deuxième position dans laquelle l'organe de commande ne coopère plus mécaniquement avec la pièce (42') liée à l'axe de pivotement, autorisant ainsi le retrait de l'axe de pivotement dudit au moins un charnon.

6. Ensemble selon la revendication 4 ou 5, **caractérisé en ce que** l'organe de commande (70, 80 ; 70', 80') de chaque charnière comporte un quart de tour (72 ; 72').

7. Ensemble selon l'une des revendications 4 à 6, **caractérisé en ce que** l'organe de commande (70, 80 ; 70', 80') de chaque charnière comporte une came (74 ; 74') montée à pivotement pour passer d'une position à l'autre.

8. Ensemble selon les revendications 6 et 7, **caractérisé en ce que** la came (74 ; 74') est montée à pivotement sur le quart de tour.

9. Ensemble selon les revendications 4 et 8, **caractérisé en ce que** la came (74 ; 74') est apte à être engagée ou non dans une ouverture de la pièce liée au charnon afin d'assurer ou non la retenue de la pièce.

10. Ensemble selon la revendication 5 et l'une des revendications 6 à 8, **caractérisé en ce que** la came (74') assujettie à l'ouvrant (Ov) est apte à être en appui ou non sur une portion d'appui (P) de la pièce (42') qui est liée à l'axe de pivotement et assujettie au dormant (Dv) de telle manière que, lorsque la came (74') est en appui sur la portion d'appui (P) de la pièce liée à l'axe de pivotement, cette dernière est disposée entre la came (74') et l'ouvrant (Ov), empêchant ainsi le retrait de l'axe de pivotement dudit au moins un charnon.

11. Ensemble selon les revendications 8 et 10, **caractérisé en ce que** la came (74') est montée sur le quart de tour (72') par l'intermédiaire d'une portion présentant une ouverture de montage (Om) ayant des dimensions qui permettent, en déplaçant l'ouverture de montage relativement au quart de tour, de faire varier la position de la came relativement à la portion d'appui de la pièce liée à l'axe de pivotement.

12. Ensemble selon l'une des revendications 7 à 11, **caractérisé en ce que** la came (74 ; 74') est cambrée sur une portion (74b; 74b') qui est destinée à entrer en contact avec la pièce liée audit au moins un charnon ou à l'axe de pivotement selon la configuration.

13. Ensemble selon l'une des revendications précédentes, **caractérisé en ce que** la charnière d'angle (30) comprend :
- une aile centrale (32) ayant deux bords adjacents perpendiculaires entre eux et portant chacun des charnons,
- une première aile latérale (34) assujettie à l'ouvrant ou au dormant et portant sur un de ses bords des charnons destinés à coopérer avec les charnons d'un premier des deux bords adjacents de l'aile centrale de manière à former conjointement un premier axe d'angle (a1),
- une deuxième aile latérale (36) assujettie au dormant ou à l'ouvrant et portant sur un de ses bords des charnons destinés à coopérer avec les charnons d'un deuxième des deux bords adjacents de l'aile centrale de manière à former conjointement un deuxième axe d'angle (a2).

14. Ensemble selon l'une des revendications précédentes, **caractérisé en ce que** l'ouvrant (O) et le dormant (D) définissent chacun une face externe et une face interne qui sont telles qu'en position fermée de l'ouvrant par rapport au dormant les faces externes respectives de l'ouvrant et du dormant sont dans l'alignement l'une de l'autre et masquent de l'extérieur le système de charnière qui est disposé du côté des faces internes respectives de l'ouvrant et du dormant.

15. Ensemble selon la revendication précédente, **caractérisé en ce que** chaque organe de commande (70 80 ; 70', 80') est accessible depuis l'une des faces externes de l'ouvrant et du dormant.
